# EUROPÄISCHE PATENTSCHRIFT

(11) **EP 1 419 861 B1**
(45) Veröffentlichungstag und Bekanntmachung des Hinweises auf die Patenterteilung: **28.09.2005**
(21) Anmeldenummer: 03025561.6
(22) Anmeldetag: 08.11.2003
(51) Int. Cl.: B26F 1/38, B21D 28/36, B26D 7/26, B26D 5/02

(54) **Vorrichtung zum rotativen Stanzen von Stanzgut, insbesondere von extrudierten Endlosprofilen**
A device for rotative stamping-out, particularly of endless profiles
Dispositif pour le poinçonnage des profils

(30) Priorität: 18.11.2002 DE 20217870 U; 15.04.2003 DE 20306090 U
(43) Veröffentlichungstag der Anmeldung: 19.05.2004
(73) Patentinhaber: Märdian Werkzeug- und Maschinenbau GmbH, 66999 Hinterweidenthal (DE)
(72) Erfinder: Märdian, Franz-Josef, 66999 Hinterweidenthal (DE)
(74) Vertreter: Patentanwälte Möll und Bitterich

(56) Entgegenhaltungen:
- EP-A- 1 145 791
- DE-A- 2 353 226

## Beschreibung

Die Erfindung betrifft eine Vorrichtung zum rotativen Stanzen von Stanzgut gemäß dem Oberbegriff des Schutzanspruchs 1.

Rotationsstanzmaschinen sind bereits bekannt, wie beispielsweise die gattungsgebende deutsche Offenlegungsschrift 23 53 226 belegt. Bei diesen Stanzvorrichtungen erfolgt der Stanzvorgang zwischen zwei achsparallelen, sich umfangsseitig gegenüberliegenden Stanztrommeln, von denen eine als Patrize mit Schneidstempeln und die andere als Matrize mit Schneidlöchern ausgebildet ist. Der radiale Abstand der beiden Stanztrommeln ist so gewählt, dass einerseits ein Durchtrittsspalt für das Stanzgut vorhanden ist und andererseits ein Eindringen der Schneidstempel in die Schneidlöcher der Matrize stattfindet. Das bandförmige Stanzgut läuft dabei tangential durch den Durchtrittsspalt hindurch.

Voraussetzung für diese Art des Stanzens ist, dass die zusammenwirkenden Stanztrommein exakt synchron rotieren, da nur so gewährleistet ist, dass die Schneidstempel immer auf ein Schneidloch treffen. Ist der Synchronlauf gestört, treffen die Schneidstempel wenigstens teilweise neben die zugehörigen Schneidlöcher, was im weiteren zu einer Zerstörung der Stanztrommeln und schließlich zu einem Betriebsausfall der Rotationsstanzmaschine führt.

Um dies zu verhindern wird der Synchronlauf der Stanztrommeln dadurch erreicht, dass an der Stirnseite der beiden Stanztrommeln jeweils ein fest mit der Stanztrommel verbundenes Zahnrad angeordnet ist, das somit die gleiche Rotationsgeschwindigkeit wie die Stanztrommeln besitzt. In ihren Abmessungen und ihrer Anordnung sind die Zahnräder so ausgebildet, dass sie im Betriebszustand miteinander kämmen. Dadurch ist ein exakter Gleichlauf der beiden Stanztrommeln gewährleistet.

Beim Betrieb derartiger Stanzmaschinen ergibt sich von Zeit zu Zeit die Notwendigkeit, den radialen Abstand der Stanztrommeln geringfügig zu verstellen. Dies kann zur Anpassung an unterschiedliche Dicken des Stanzguts oder zur Kompensierung des Verschleißes der Schneidstempel geschehen. Die dabei maximal mögliche Abstandsverstellung beschränkt sich allerdings auf wenige Millimeter, da mit zu großem Abstand zwischen den beiden Stanztrommeln ein gegenseitiger Eingriff der beiden Zahnräder zur Synchronisation und damit der Gleichlauf der beiden Stanztrommeln verloren gehen würde.

Eine Abstandsverstellung innerhalb der oben genannten Grenzen ist beispielsweise aus der DE 41 25 508 C2 bekannt. Dort findet eine Lagerung der Antriebswellen für die Werkzeugscheiben innerhalb von Exzenterbuchsen statt. Ein gegenläufiges Drehen der Exzenterbuchsen bewirkt dabei eine Abstandsänderung der Antriebswelle und somit der trommelförmigen Werkzeugträger.

In der Praxis erweist sich jedoch die auf wenige Millimeter beschränkte Abstandsverstellung der Stanztrommeln als nicht ausreichend, da dies der Forderung nach bestmöglicher Zugänglichkeit für Wartungs- und Reparaturarbeiten entgegensteht.

Insbesondere beim Einsatz gattungsgemäßer Stanzvorrichtungen innerhalb von Extrudierstraßen kommt der lediglich eingeschränkten Abstandsverstellung eine besonders nachteilhafte Folgewirkung zu. Bei diesem Einsatzzweck werden die aus dem Extruder kommenden Endlosprofile mit Hilfe von Rotationsstanzvorrichtungen geprägt oder gelocht. Die Besonderheit beim Extrudieren besteht dabei darin, dass beim Anfahren des Extruders das herzustellende Endlosprofil nicht schon seinen Sollquerschnitt, sondern am freien Ende zumeist eine unförmige Verdickung aufweist. Diese Verdickung verhindert ein Einfädeln des Endlosprofils in den Durchtrittsspalt der Rotationsstanzvorrichtung. So behilft man sich bis jetzt dadurch, indem man die Extrudiergeschwindigkeit drosselt, um dadurch Zeit zum Abtrennen des unförmigen Profilabschnitts zu gewinnen. Nach Einfädeln des abgeschnittenen Endlosprofils in den Durchtrittsspalt zwischen den Stanztrommeln kann dann die Extrudiergeschwindigkeit wieder gesteigert werden.

Diese Vorgehensweise führt jedoch zu erheblichen Störungen im Betriebsablauf, da für das Ablängen wenigstens zeitweise mehr Personal benötigt wird, aber auch mit jeder Geschwindigkeitsänderung beim Extrudieren Störeinflüsse auf den Herstellungsprozess stattfinden, die Abweichungen vom Sollmaß des extrudierten Profils nach sich ziehen und dadurch den Anteil an Ausschuss erhöhen.

Vor diesem Hintergrund liegt der Erfindung die Aufgabe zugrunde, eine Stanzvorrichtung anzugeben, bei der eine nennenswerte Vergrößerung des radialen Abstands der beiden Stanztrommeln möglich ist.

Diese Aufgabe wird durch eine Stanzvorrichtung mit den Merkmalen des Schutzanspruchs 1 gelöst.

Vorteilhafte Weiterbildungen ergeben sich aus den Unteransprüchen.

Mit der Erfindung gelingt es bei Rotationsstanzvorrichtungen erstmals, große radiale Abstandsänderungen der trommelförmigen Zerkleinerungswerkzeuge, die über die Zahnhöhe der zur Synchronisation vorhandenen Zahnräder hinausgehen, durchzuführen. Möglich wird das durch das Herstellen einer zweiten Synchronisation der trommelförmigen Werkzeugträger, die spätestens dann wirksam wird, wenn die Zahnräder der primären Synchronisation nicht mehr miteinander kämmen und daher deren Gleichlauf verloren gehen würde.

Zwar ist es auch möglich, eine erfindungsgemäße Rotationsstanzvorrichtung lediglich mit einer sekundären Synchronisation zu betreiben, erfindungsgemäß wird jedoch bevorzugt, die sekundäre Synchronisation zusätzlich zur primären Synchronisation einzusetzen. Die sekundäre Synchronisation übernimmt in diesem Fall die vorrangige Aufgabe beim Zusammenfahren der rotierenden Werkzeugträger, ein Einspuren der Zahnräder sicherzustellen. Auf diese Weise wird ein äußerst präziser Gleichlauf der trommelförmigen Werkzeugträger erzielt, der zu einer sehr zuverlässig arbeitenden Rotationsstanzvorrichtung führt.

Der Vorteil einer Rotationsstanzvorrichtung, die große radiale Abstandsänderungen der trommelförmigen Werkzeugträger ermöglicht, liegt auf der Hand. Neben der besseren Zugänglichkeit ist vor allem eine große Erleichterung beim Einsatz der Erfindung innerhalb von Extrudierstraßen festzustellen. Beim Anfahrprozess eines Extruders kann dank der Erfindung das den Extruder verlassende Strangprofil auch bei großen Abweichungen vom Sollquerschnitt leicht in die nachgeschaltete Rotationsstanzvorrichtung eingeführt werden. Betriebsstörungen, wie sie bei bekannten Rotationsstanzvorrichtungen die Regel waren, sind nicht mehr zu befürchten.

Eine vorteilhafte Ausführungsform der Erfindung sieht vor, die trommelförmigen Werkzeugträger zur Durchführung einer großen radialen Abstandsänderung um eine zur Rotationsachse parallele Drehachse zu schwenken. Zu diesem Zweck sind die Werkzeugträger ein- oder beidseitig an Schwenkarmen drehbar gelagert. Alternativ hierzu wird erfindungsgemäß die Verwendung einer Linearführung vorgeschlagen, bei der eine oder beide trommelförmigen Werkzeugträger drehbar an einem Schlitten gelagert sind, der auf Führungsstangen verschieblich angeordnet ist. Als Antrieb sowohl für die Schwenk- als auch die Linearbewegung wird gemäß der Erfindung ein Spindeltrieb vorgeschlagen, der manuell pneumatisch oder hydraulisch betrieben werden kann.

Eine erste Möglichkeit zur Realisierung der sekundären Synchronisation der beiden trommelförmigen Werkzeugträger besteht in dem Einsatz jeweils eines eigenen Motors als Antrieb für die Werkzeugträger. Die Motoren, vorzugsweise in Form eines Schritt- oder Linearmotors, werden elektronisch gesteuert, wobei ein Mikroprozessor die Drehzahl beider Motoren überwacht und bei einer Drehzahldifferenz Steuerimpulse an einen oder beide Motoren zur Erzielung eines Gleichlaufs sendet.

Eine alternative Ausführungsform der Erfindung sieht eine sekundäre Synchronisation mit Hilfe von Ketten- oder Zahnriemenrädern vor, die jeweils mittelbar oder unmittelbar drehfest mit den rotierenden Werkzeugträgern verbunden sind. Unter Zwischenschaltung eines Ausgleichsmechanismus werden die durch die radiale Abstandsänderung der beiden trommelförmigen Werkzeugträger hervorgerufene Änderung im Verlaufs des Synchronisationsriemens kompensiert. Dabei wird die Spannung im Riemen vorzugsweise konstant gehalten.

Der Ausgleichsmechanismus besteht im wesentlichen aus einem Umlenkrad, das der Verlaufsänderung des Synchronisationsriemens folgt. Dies kann beispielsweise durch eine linear geführte Lagerung des Umlenkrads erfolgen, wobei eine Positionsänderung des Umlenkrads entgegen der Federkraft eines Federelements erfolgt, so dass auch ein Zurückstellen in die ursprüngliche Position gewährleistet ist.

Eine vorteilhafte Ausführungsform der Erfindung sieht alternativ vor, das Umlenkrad an einem Winkelhebel zu befestigen, der über eine Pleuelstange betätigt wird. Da im Zuge radialer Abstandsänderungen der Werkzeugträger der Winkelhebel und die Pleuelstange eine Relativbewegung zueinander ausführen, kommt es zu einer Schwenkbewegung des Winkelhebels und damit zu einem Verstellen des Umlenkrads in eben dem Maße wie der Verlauf des Synchronisationsriemens geändert wird.

In besonderer Ausgestaltung dieses Ausgleichsmechanismus besitzt die Pleuelstange eine Spannfeder, die zwischen Pleuelstange und dem fixen Lagerpunkt der Pleuelstange wirkt. Die von der Spannfeder aufgebrachte Federkraft dient zur Spannung des Synchronisationsriemens. Die Spannkraft kann dabei durch Verwendung einer auf der Pleuelstange aufgesetzten Schraubenmutter einstellbar sein.

Weiter ist eine Ausführungsform der Erfindung bevorzugt, bei der durch Verwendung eines weiteren Umlenkrads der Verlauf des Synchronisationsriemens so beeinflusst wird, dass damit eine möglichst große Kontaktfläche zwischen dem Antriebsriemen und den Zahnriemenrädern entsteht. Die Vergrößerung der Kontaktfläche sorgt für eine größere Sicherheit bei der Erzielung eines Gleichlaufs der beiden Werkzeugträger.

Der Antrieb für die trommelförmigen Werkzeugträger bedient sich vorteilhafterweise der Mittel für die sekundäre Synchronisation. Dabei kann der Antriebsmotor mit seinem Antriebsritzel direkt auf den Riemen zur Synchronisation einwirken oder aber über ein weiteres Ketten- oder Zahnriemenrad mit dem Synchronisationsriemen gekoppelt sein. Letzterer Fall ermöglicht durch geeignete Wahl der Durchmesser des Ketten- oder Zahnriemenräder die Ausführung einer Über- oder Untersetzung auf der Antriebsseite.

Eine weitere vorteilhafte Ausführungsform der Erfindung sieht vor, die trommelförmigen Werkzeugträger nicht beidseitig auf einer durchgehenden Welle, sondern zumindest einen der beiden trommelförmigen Werkzeugträger lediglich einseitig zu lagern. Daraus kommt man in den Vorteil, das Stanzgut auch axial in den Durchtrittsspalt zwischen den beiden Werkzeugträgern einfädeln zu können.

Die Erfindung wird nachstehend anhand eines in den Zeichnungen dargestellten Ausführungsbeispiels erläutert. Es zeigen
- Fig. 1: eine Schrägansicht auf eine erfindungsgemäße Stanzvorrichtung,
- Fig. 2: eine Vorderansicht auf die in Fig. 1 dargestellte Stanzvorrichtung,
- Fig. 3: eine Rückansicht der in Fig. 1 dargestellten Stanzvorrichtung,
- Fig. 4: einen Vertikalschnitt durch die erfindungsgemäße Stanzvorrichtung entlang der in Fig. 3 dargestellten Linie IV-IV und
- Fig. 5: eine schematische Darstellung einer alternativen Anordnung zur Synchronisation zweier trommelförmiger Werkzeugträger.

Anhand der Fig.1 bis 4 wird nachfolgend der nähere Aufbau einer erfindungsgemäßen Rotationsstanzvorrichtung erläutert. Mit dem Bezugszeichen 1 ist eine rechteckförmige Fußplatte bezeichnet, aus der senkrecht zwei sich achsparallel gegenüberliegende Führungsstangen 2 ragen. Die obere Enden der Führungsstangen 2 tragen eine Kopfplatte 3, die in einer zur Fußplatte 1 parallelen Ebene angeordnet und in der Vertikalprojektion mit dieser deckungsgleich ist. Sowohl die Fußplatte 1 als auch die Kopfplatte 3 weisen an ihrem Rand einen umlaufenden Versatz 4 auf, der zur Aufnahme einer nicht dargestellten Gehäusewände dient.

Vor allem in den Fig. 1 und 4 sieht man eine in der Kopfplatte 3 angeordnete rechteckförmige Öffnung 5, die zur Durchführung der Versorgungsleitungen von einem nicht dargestellten Schaltschrank gedacht ist. Der Schaltschrank wäre direkt über der Öffnung 5 auf der Oberseite der Kopfplatte 3 zu befestigen. Die Fußplatte 1 weist eine kreisförmige Öffnung 6 auf (Fig. 1), durch welche der im Betrieb anfallende Stanzabfall aus dem Gehäuse geleitet wird.

Die Führungsstangen 2 werden im unteren Bereich von einem die Führungsstangen 2 verbindenden Lagerstuhl 7 mit einer Vorderseite 10 und einer Rückseite 11 fest umschlossen, der zudem mit der Fußplatte 1 verbunden ist. Fußplatte 1, Führungsstangen 2 und Lagerstuhl 7 bilden somit eine starre Einheit.

Der den Abstand der Führungsstangen 2 überbrückende Mittelteil 8 des Lagerstuhls 7 bildet ein Drehlager für eine Hohlwelle 9, die um eine horizontale Achse 14 rotiert. Auf dem vorderseitigen Ende der Hohlwelle 9 sitzt ein zylinderförmiger koaxialer Zentrierzapfen 12. Auf das gegenüberliegende rückseitige Ende der Hohlwelle 9 ist eine ebenfalls koaxiale Wellennase 13 gesetzt.

Der Mittelteil 8 des Lagerstuhls 7 besitzt auf der Vorderseite 10 eine koaxial um den Zentrierzapfen 12 verlaufende kreisscheibenförmige Vertiefung 15 (Figur 1), die ein auf dem Zentrierzapfen 12 ortsfest sitzendes Zahnrad 16 aufnimmt. Zusätzlich sitzt auf dem Zentrierzapfen 12 eine einseitig durch einen stirnseitigen Scheibenkörper 17 verschlossene Lochtrommel 18 als Stanzmatrize, deren äußerer Umfang mit einer Abfolge radial ausgerichteter Schneidlöcher 19 versehen ist.

Auf der gegenüberliegenden Rückseite 11 ist mit der Wellennase 13 ein koaxiales Zahnriemenrad 12 fest verschraubt. Die Hohlwelle 9 der Zentrierzapfen 12, die Wellennase 13, die Lochtrommel 18 sowie das Zahnriemenrad 20 bilden somit eine starre, um die Achse 14 rotierende Einheit, die ortsfest bezüglich der Fußplatte 1 bzw. Kopfplatte 3 angeordnet ist.

Direkt über dem Lagerstuhl 7 sieht man einen Lagerschlitten 21 mit einem dem Lagerstuhl 7 ähnlichem Aufbau. Der Lagerschlitten 21 setzt sich zusammen aus seitlichen vertikalen Führungsbuchsen 22, die verschieblich auf den Führungsstangen 2 sitzen und einem die Führungsbuchsen 22 verbindenden Mittelteil 23 zur Ausbildung eines Drehlagers. Der Lagerschlitten 21 ist somit in der Lage, eine Linearbewegung entlang den Führungsstangen 2 auszuführen.

Als Antrieb für die Linearbewegung ist ein Spindeltrieb 24 vorgesehen, dessen Verstellspindel 25 mittig und achsparallel zwischen den Führungsstangen 2 in einem mit der Kopfplatte 3 verschraubten Spindellager 26 frei drehbar gelagert ist. Die Verstellspindel 25 wirkt mit einer Spindelmutter 27 zusammen, die mittig auf der Oberseite des Mittelteils 23 des Lagerschlittens 21 befestigt ist. In der Achse der Verstellspindel 25 ist unterhalb der Spindelmutter 27 eine vertikale Bohrung 28 in das Mittelteil 23 eingebracht, um die Verstellspindel 25 bei einer Hubbewegung des Lagerschlittens 21 aufnehmen zu können. Das aus der Oberseite der Kopfplatte 3 ragende Ende der Verstellspindel 25 trägt ein Handrad 29 zum Betätigen des Spindeltriebs 24. Durch Drehen des Handrads 29 führt der Lagerschlitten 21 eine lineare Hub- und Senkbewegung aus, die nach oben von der Kopfplatte 3 begrenzt wird und nach unten von Distanzscheiben 40, die auf der Oberseite des Lagerstuhls 7 im Bereich um die Führungsstangen 2 lose angeordnet sind.

Der die beiden Führungsbuchsen 22 verbindende Mittelteil 23 des Lagerschlittens 21 bildet wiederum ein Drehlager für eine Hohlwelle 29, die um eine horizontale und zur Achse 14 parallele Achse 30 rotiert. Das vorderseitige Ende der Hohlwelle 29 trägt einen koaxialen Zentrierzapfen 31. Auf dem gegenüberliegenden rückseitigen Ende der Hohlwelle 29 sitzt wiederum eine koaxiale Wellennase 32.

Auf der Vorderseite des Lagerschlittens 21 ist eine um den Zentrierzapfen 31 koaxial angeordnete kreisscheibenförmige Vertiefung 33 dargestellt, die sich teilweise mit der Vertiefung 15 im Lagerstuhl 7 überschneidet. In der Vertiefung 33 sieht man ein drehfest auf dem Zentrierzapfen 31 sitzendes Zahnrad 34. Zusätzlich trägt der Zentrierzapfen 31 eine einseitig durch einen stirnseitigen Scheibenkörper 35 verschlossene Stanztrommel 36 als Patrize, derer äußerer Umfang eine Abfolge radial ausgerichteter Schneidstempel 37 aufweist.

Auf der Rückseite ist ein koaxiales Zahnriemenrad 39 fest mit der Wellennase 32 verschraubt. Auf diese Weise bilden die Hohlwelle 29, der Zentrierzapfen 31, die Wellennase 32, das Zahnrad 34, die Stanztrommel 36 sowie das Zahnriemenrad 39 eine starre, um die Achse 30 rotierende Einheit, die ortsfest bezüglich des Lagerschlittens 21, aber entlang der Führungsstangen 2 linear verschieblich bezüglich der Fußplatte 1 bzw. Kopfplatte 3 angeordnet ist.

Im Betriebszustand befindet sich der Lagerschlitten 21 in abgesenkter Position, wobei die Unterseite des Lagerschlittens 21 direkten Kontakt mit den auf der Oberseite des Lagerstuhls 7 liegenden Distanzscheiben 40 hat. Die abgesenkte Position kann durch Betätigen des Spindeltriebs 24 erreicht werden, wobei die Distanzscheiben 40 einen die Absenkbewegung begrenzenden Anschlag bilden.

In abgesenkter Position liegen sich die Lochtrommel 18 und die Stanztrommel 36 mit ihrem Umfang in geringem, einen Durchtrittsspalt 41 (Fig. 4) definierenden radialen Abstand gegenüber. Der Durchtrittsspalt 41 dient dem horizontalen und bezüglich der Lochtrommel 18 bzw. Stanztrommel 36 tangentialen Durchführen des nicht dargestellten Stanzguts. Dabei wird die Höhe des Durchtrittsspalts 41 in Abhängigkeit der Dicke des Stanzguts durch Verwendung unterschiedlich dicker Distanzscheiben 40 eingestellt.

Darüber hinaus befinden sich die Lochtrommel 18 und die Stanztrommel 36 in einer definierten relativen Lage zueinander, bei der die Schneidstempel 37 im Zuge der gegenläufigen Rotation in die Schneidlöcher 19 eingreifen. Dass diese definierte relative Lage der Lochtrommel 18 und Stanztrommel 36 zueinander so bleibt, wird durch eine primäre Synchronisation mit Hilfe der Zahnräder 16 und 34 erreicht, die bei abgesenktem Lagerschlitten 21 miteinander kämmen. Dies führt zu einem absoluten Gleichlauf der Lochtrommel 18 und der Stanztrommel 36. Geringe Abstandsverstellungen im Millimeterbereich zur Anpassung an die Dicke des Stanzguts werden dabei durch eine geeignete Ausbildung der Zahnflanken ausgeglichen, wobei als Forderung gilt, dass das Zahnflankenspiel geringer sein muss als das Schneidspiel zwischen Schneidstempel 37 und Schneidlöcher 19.

Die Synchronisation zwischen Lochtrommel 18 und Stanztrommel 36 geht verloren, sobald die Abstandsänderungen größer als das Überlappungsmaß der Zähne der Zahnräder 16 und 34 ist. Um auch bei großen Abstandsänderungen den Gleichlauf der Lochtrommel 18 und der Stanztrommel 36 beizubehalten, sind an der Rückseite der erfindungsgemäßen Vorrichtung Mittel für eine sekundäre Synchronisation vorgesehen, welche insbesondere in Fig. 3 dargestellt sind.

Zunächst umfassen die sekundären Synchronisationsmittel neben den bereits beschriebenen Zahnriemenrädern 20 und 39 zusätzlich ein Umlenkrad 42 und ein Ausgleichsmechanismus 43. Das Umlenkrad 42 ist in unmittelbarer Nachbarschaft zum Zahnriemenrad 20 und in einer Ebene mit diesem drehbar am Mittelteil 8 des Lagerstuhls 7 befestigt.

Der Ausgleichsmechanismus 43 besitzt einen zweiarmigen Winkelhebel 44, der an einem fixen Drehpunkt 45 ortsfest bezüglich des Lagerstuhls 7 schwenkbar gelagert ist. Der vertikale Arm des Winkelhebels 44 nimmt an seinem Ende ein drehbar gelagertes Umlenkrad 47 auf. Der horizontale Arm ist an seinem Ende gelenkig mit einer gefederten Pleuelstange 49 verbunden, deren anderes Ende im Lagerpunkt 50 am Lagerschlitten 21 befestigt ist. Der Lagerpunkt 50 ermöglicht eine Lagerung der Pleuelstange 49 mit zwei Freiheitsgraden, die eine Schwenkbewegung der Pleuelstange 49 um den Lagerpunkt 50 und eine Längsverschieblichkeit der Pleuelstange 49 radial zum Lagerpunkt 50 erlauben. Die Pleuelstange 49 ist über einen Teil ihrer Länge von einer Druckfeder 51 umgeben, deren Federkraft über eine auf der Pleuelstange 49 sitzende Verstellmutter 53 einstellbar ist, in dem sie von der Verstellmutter 53 gegen den Lagerpunkt 50 vorgespannt wird. Auf diese Weise bewirkt die Feder 51 eine Druckkraft auf das Ende des horizontalen Arms des Winkelhebels 44, was eine nach außen gerichtete Seitwärtsbewegung des Umlenkrads 47 bewirkt.

Schließlich umfassen die sekundären Synchronisationsmittel einen geschlossenen und doppelseitig verzahnten Zahnriemen 52, der über das obere Zahnriemenrad 39 läuft und unter Wechsel der Kontaktseite zum unteren Zahnriemenrad 20 weitergeführt ist. Zur Vergrößerung des kontaktierten Umfangs des unteren Zahnriemenrads 20 ist der Zahnriemen 52 über das Umlenkrad 42 geleitet und von dort weiter zum Ausgleichsmechanismus 43, wo über das Umlenkrad 47 eine Rückführung zum oberen Zahnriemenrad 39 erfolgt. Die Spannung des Zahnriemens 52 wird in der beschriebenen Art über die Einstellung der Druckkraft der Feder 51 erreicht.

Die Wirkungsweise des Ausgleichsmechanismus 43 zeigt sich beim Heben des Lagerschlittens 21 aus der abgesenkten Betriebsposition in Richtung der Kopfplatte 3. Die dabei stattfindende Vertikalbewegung wird über den Lagerpunkt 50 auf die Pleuelstange 49 und im weiteren auf das Ende des horizontalen Arms des Winkelhebels 44 übertragen, der daraufhin eine Schwenkbewegung um den fixen Drehpunkt 45 ausführt. Durch die Schwenkbewegung wird gleichzeitig eine Horizontalbewegung des am Ende des vertikalen Arms sitzenden Umlenkrads 47 initiiert, die betragsmäßig exakt der Vertikalbewegung entspricht. Durch diese Veränderung des Verlaufs des Zahnriemens 52 ist es möglich, den Lagerschlitten 21 ohne Rücksichtnahme auf die Zahnräder 16 und 34 anzuheben und damit den radialen Abstand zwischen der Lochtrommel 18 und der Stanztrommel 36 zu vergrößern. Der Zahnriemen 52 gewährleistet auch bei großem Abstand den Gleichlauf von Lochtrommel 18 und Stanztrommel 36, wodurch gewährleistet ist, dass beim Absenken des Lagerschlittens 21 in Betriebsposition ein Einspuren der Zahnräder 16 und 34 erfolgt und damit die primäre Synchronisation wieder hergestellt ist.

Der Antrieb für die erfindungsgemäße Rotationsstanzvorrichtung ist ebenfalls aus Figur 3 ersichtlich. Ein nicht weiter dargestellter Elektromotor, der innerhalb des Maschinengehäuses angeordnet ist, treibt das Antriebsritzel 53 an, das wiederum über den Antriebsriemen 54 mit dem Zahnriemenrad 55 verbunden ist. Das Zahnriemenrad 55 und das Umlenkrad 42 sitzen drehfest auf einer gemeinsamen Welle, so dass die Rotation des Zahnriemenrads 55 auf das kleinere Umlenkrad 42 übertragen wird und so eine Untersetzung des Antriebs verwirklicht ist. Der Antrieb für die Stanztrommel 36 und die Lochtrommel 18 erfolgt damit ausgehend vom Umlenkrad 42, das über den Zahnriemen 52 und die Zahnriemenräder 20 und 39 die Hohlwellen 9 und 29 antreibt.

Die Drehzahl des Antriebsmotor kann über sein Drehmoment geregelt sein, was den Vorteil bringt, dass eine Anpassung auch an schwankende Durchlaufgeschwindigkeiten des Stanzguts selbständig erfolgt. Eine andere Möglichkeit der Steuerung des Antriebsmotors kann durch Erfassen der tatsächlichen Durchlaufgeschwindigkeit, beispielsweise mit Hilfe eines Messrads erfolgen. Aus der tatsächlichen Durchlaufgeschwindigkeit kann dann ein Steuerimpuls für den Antriebsmotor ermittelt und übertragen werden.

Eine alternative Ausführungsform der Erfindung zur Synchronisation der Rotation der Stanztrommel 36 und Lochtrommel 18 ist in Figur 5 aufgezeigt. Die Rotationsstanzvorrichtung entspricht in ihrem wesentlichen Aufbau mit dem Lagerstuhl 7, dem Lagerschlitten 21, der Stanztrommel 36. und der Lochtrommel 18 sowie der Zahnräder 16 und 34 der unter den Figuren 1 bis 4 beschriebenen, so dass für gleiche Teile gleiche Bezugszeichen verwendet werden.

Unterschiede ergeben sich aus der Verwendung eines ersten Linear- oder Servomotors 56, der der Stanztrommel 36 zugeordnet und so am Lagerschlitten 21 befestigt ist, dass sein Antriebritzel 57 mit dem Zahnrad 34 kämmt. Zusätzlich ist ein zweiter Linear- oder Servomotor 58 der Lochtrommel 18 zugeordnet und so am Lagerstuhl 7 befestigt, dass sein Antriebsritzel 59 mit dem Zahnrad 16 kämmt. Dadurch steht sowohl der Stanztrommel 36 als auch der Lochtrommel 18 ein eigener Antriebsmotor 56, 58 zur Verfügung. Die sekundäre Synchronisation geschieht über einen Mikroprozessor 60, der per Datenkabel 61 und 62 mit beiden Motoren 56 und 58 verbunden ist und die jeweilige Drehzahl der beiden Motoren 56 und 58 überwacht, miteinander vergleicht und im Falle einer Drehzahldifferenz Steuerimpulse an einen oder beide Motoren 56, 58 zur Erzielung eines Gleichlaufs übermittelt. Die primäre Synchronisation erfolgt wie unter den Figuren 1 bis 4 beschrieben mit Hilfe der Zahnräder 34 und 16.

## Patentansprüche

1. Vorrichtung zum rotativen Stanzen von Stanzgut, insbesondere von extrudierten Endlosprofilen,
mit einem um eine erste Achse (30) rotierenden trommelförmigen Werkzeugträger (36), der über den Umfang verteilt radiale Schneidstempel (37) aufweist und mit einem um eine zweite Achse (14) rotierenden trommelförmigen Werkzeugträger (18), der über den Umfang verteilt radiale Schneidlöcher (19) aufweist, wobei die erste Achse (30) und zweite Achse (14) achsparallel und im Abstand zueinander derart angeordnet sind, dass zwischen dem ersten Werkzeugträger (36) und dem zweiten Werkzeugträger (18) ein radialer Abstand zur Bildung eines Durchtrittsspalts (41) für das Stanzgut vorhanden ist und dass die über den Umfang hinausragenden Schneidstempel (37) im Zuge der gegenläufigen Rotation der trommelförmigen Werkzeugträger (36, 18) in die Schneidlöcher (19) eindringen,
und mit primären Synchronisationsmitteln für den Gleichlauf der beiden trommelförmigen Werkzeugträger (36, 18), die ein erstes Zahnrad (34) umfassen, das koaxial zur ersten Achse (30) und ortsfest bezüglich des ersten trommelförmigen Werkzeugträgers (36) angeordnet ist und ein zweites Zahnrad (16) umfassen, das koaxial zur zweiten Achse (14) und ortsfest bezüglich des zweiten trommelförmigen Werkzeugträgers (18) angeordnet ist, wobei das erste Zahnrad (34) und das zweite Zahnrad (16) miteinander kämmen,
**dadurch gekennzeichnet, dass** der erste trommelförmige Werkzeugträger (36) und/oder der zweite trommelförmige Werkzeugträger (18) zur Herstellung eines großen radialen Abstands entlang einer Bahn derart verschieblich gelagert sind, dass die Zähne des ersten Zahnrads (34) und die Zähne des zweiten Zahnrads (16) nicht mehr miteinander in Eingriff stehen und dass sekundäre Synchronisationsmittel zur Einhaltung des Gleichlaufs bei großem radialem Abstand der beiden trommelförmigen Werkzeugträger (36, 18) angeordnet sind.

2. Vorrichtung nach Anspruch 1, **dadurch gekennzeichnet, dass** zur Veränderung des radialen Abstands wenigstens ein trommelförmiger Werkzeugträger (36, 18) an einem oder mehreren Schwenkarmen drehbar gelagert ist, wobei der oder die Schwenkarme um ein zur ersten und zweiten Achse achsparalleles Achslager verschwenkbar sind.

3. Vorrichtung nach Anspruch 1, **dadurch gekennzeichnet, dass** zur Veränderung des radialen Abstands wenigstens ein trommelförmiger Werkzeugträger (36, 18) an einem Schlitten (21) drehbar gelagert ist, der entlang von Führungsstangen (2) verschiebbar ist.

4. Vorrichtung nach Anspruch 2 oder 3, **dadurch gekennzeichnet, dass** der Schlitten (21) oder die Schwenkarme mit Hilfe eines Spindeltriebs (24) bewegbar sind.

5. Vorrichtung nach einem der Ansprüche 1 bis 4, **dadurch gekennzeichnet, dass** die Synchronisationsmittel zur Einhaltung des Gleichlaufs bei großem radialem Abstand einen ersten Motor (56) zum Antrieb des ersten trommelförmigen Werkzeugträgers (36) und einen zweiten Motor (58) zum Antrieb des zweiten trommelförmigen Werkzeugträgers (18) umfassen, wobei der Gleichlauf des ersten Motors (56) und des zweiten Motors (58) elektronisch gesteuert ist.

6. Vorrichtung nach Anspruch 5, **dadurch gekennzeichnet, dass** die Vorrichtung einen Mikroprozessor (60) aufweist, der per Datenleitungen (61, 62) mit beiden Motoren (56, 58) verbunden ist und der die aktuellen Rotationsgeschwindigkeiten der trommelförmigen Werkzeugträger (36, 18) miteinander vergleicht und bei abweichenden Rotationsgeschwindigkeiten einen Steuerimpuls errechnet und an zumindest einen der beiden Motoren (56, 58) ausgibt.

7. Vorrichtung nach einem der Ansprüche 1 bis 4, **dadurch gekennzeichnet, dass** die sekundären Synchronisationsmittel ein erstes Ketten- oder Zahnriemenrad (39) umfassen, das koaxial zur ersten Achse (30) und ortsfest zum ersten trommelförmigen Werkzeugträger (36) angeordnet ist und ein zweites Ketten- oder Zahnriemenrad (20) umfassen, das koaxial zur zweiten Achse (14) und ortsfest mit dem zweiten trommelförmigen Werkzeugträger (18) angeordnet ist, wobei die beiden Ketten- oder Zahnriemenräder (39, 20) über eine geschlossene Kette oder Zahnriemen (52) miteinander verbunden sind und dass die sekundären Synchronisationsmittel weiter einen Ausgleichsmechanismus (43) umfassen, durch welchen die Kette oder der Zahnriemen (52) zur Kompensation der radialen Abstandsänderung zwischen dem ersten Werkzeugträger (36) und dem zweiten Werkzeugträger (18) geführt ist.

8. Vorrichtung nach Anspruch 7, **dadurch gekennzeichnet, dass** der Ausgleichsmechanismus (43) ein Umlenkrad (47) aufweist, das unter Beibehaltung der Spannung in der Kette oder dem Zahnriemen (52) in der Ebene der Kette oder des Zahnriemens (52) verschieblich gelagert ist.

9. Vorrichtung nach Anspruch 7 oder 8, **dadurch gekennzeichnet, dass** der Ausgleichsmechanismus (43) einen zweiarmigen Winkelhebel (44) aufweist, der an einem ortsfest gegenüber des einen trommelförmigen Werkzeugträgers (18) drehbar gelagert ist und dessen erster Arm ein Umlenkrad (47) für die Kette oder den Zahnriemen (52) aufweist und dessen zweiter Arm über eine Pleuelstange (49) ortsfest gegenüber dem anderen trommelförmigen Werkzeugträger (36) verbunden ist.

10. Vorrichtung nach Anspruch 9, **dadurch gekennzeichnet, dass** die Pleuelstange (49) mit einer Spannfeder (51) versehen ist, vorzugsweise mit einer in der Federkraft einstellbaren Spannfeder (51).

11. Vorrichtung nach Anspruch 9 oder 10, **dadurch gekennzeichnet, dass** der Winkelhebel (44) derart ausgebildet und angeordnet ist, dass eine im wesentlichen vertikale radiale Abstandsänderung in eine im wesentlichen horizontale Ausgleichsbewegung umsetzbar ist.

12. Vorrichtung nach einem der Ansprüche 1 bis 11, **dadurch gekennzeichnet, dass** in der Ketten- oder Zahnriemenebene mindestens ein weiteres Umlenkrad (42) zur Vergrößerung der Kontaktfläche zwischen der Kette oder dem Zahnriemen (52) und dem ersten oder zweiten Zahnriemenrad (39, 20) angeordnet ist.

13. Vorrichtung nach einem der Ansprüche 7 bis 12, **dadurch gekennzeichnet, dass** der Antrieb für die trommelförmigen Werkzeugträger (36, 18) auf die Kette oder den Zahnriemen (52) der sekundären Synchronisationsmittel einwirkt.

14. Vorrichtung nach einem der Ansprüche 1 bis 13, **dadurch gekennzeichnet, dass** die Dicke des Durchtrittsspalts (41) durch Distanzscheiben (40) definiert ist, die in der Kontaktfläche zwischen der Lagerung des ersten trommelförmigen Werkzeugträgers (36) und der Lagerung des zweiten trommelförmigen Werkzeugträgers (18) angeordnet sind.

15. Vorrichtung nach einem der Ansprüche 1 bis 14, **dadurch gekennzeichnet, dass** zumindest ein trommelförmiger Werkzeugträger einseitig gelagert ist, vorzugsweise beide trommelförmigen Werkzeugträger (36, 18).

## Claims

1. An apparatus for the rotary stamping of material to be stamped, in particular of extruded endless profiles, with a cylinder-shaped tool holder (36) which rotates about a first axis (30) and which has circumferentially spaced radial cutting punches (37), and with a cylinder-shaped tool holder (18) which rotates about a second axis (14) and which has circumferentially spaced radial cutting holes (19), wherein the first axis (30) and the second axis (14) are arranged axially parallel and at a distance apart so that a radial spacing is provided between the first tool holder (36) and the second tool holder (18) so as to form a passage clearance (41) for the stamped material, and so that the cutting punches (37) projecting beyond the circumference penetrate into the cutting holes (19) in the course of the contrarotation of the cylinder-shaped tool holders (36,18), and with primary synchronising means for the synchronous operation of the two cylinder-shaped tool holders (36,18), which comprise a first gearwheel (34) which is disposed coaxially to the first axis (30) and stationary relative to the first cylinder-shaped tool holder (36), and which comprise a second gearwheel (16) which is disposed coaxially to the second axis (14) and stationary relative to the second cylinder-shaped tool holder (18), wherein the first gearwheel (34) and the second gearwheel (16) engage with one another,
**characterised in that** the first cylinder-shaped tool holder (36) and/or the second cylinder-shaped tool holder (18) are mounted slidably in order to provide a large radial spacing along a track so that the teeth of the first gearwheel (34) and the teeth of the second gearwheel (16) are no longer in mutual engagement, and **in that** secondary synchronising means are provided for maintaining the synchronous operation with a large radial spacing of the two cylinder-shaped tool holders (36,18).

2. An apparatus according to Claim 1, **characterised in that** to vary the radial spacing at least one cylinder-shaped tool holder (36,18) is rotatably mounted on one or more pivot arms, wherein the pivot arm or arms is/are pivotable about a journal bearing axially parallel to the first and second axis.

3. An apparatus according to Claim 1, **characterised in that** to vary the radial spacing at least one cylinder-shaped tool holder (36,18) is rotatably mounted on a carriage (21) which is displaceable along guide rods (2).

4. An apparatus according to Claim 2 or 3, **characterised in that** the carriage (21) or the pivot arms can be moved by means of a spindle drive (24).

5. An apparatus according to any one of Claims 1 to 4 **characterised in that** the synchronising means for maintaining the synchronous operation when there is large radial spacing comprise a first motor (56) for driving the first cylinder-shaped tool holder (36) and a second motor (58) for driving the second cylinder-shaped tool holder (18), wherein the synchronous operation of the first motor (56) and of the second motor (58) is electronically controlled.

6. An apparatus according to Claim 5, **characterised in that** the apparatus has a microprocessor (60) which is connected via data lines (61,62) to both motors (56,58) and which compares the actual speeds of rotation of the cylinder-shaped tool holders (36,18) with one another and in the event of a deviation in speeds of rotation calculates a control impulse and emits it to at least one of the two motors (56,58).

7. An apparatus according to any one Claims 1 to 4, **characterised in that** the secondary synchronising means comprise a first sprocket or toothed belt pulley (39) which is disposed coaxially to the first axis (30) and stationary relative to the first cylinder-shaped tool holder (36) and a second sprocket or toothed belt pulley (20) which is disposed coaxially to the second axis (14) and stationary with the second cylinder-shaped tool holder (18), wherein the two sprockets or toothed belt pulleys (39,20) are connected with one another by a closed chain or toothed belt (52), and **in that** the secondary synchronising means also comprise a compensating mechanism (43) by which the chain or the toothed belt (52) is guided to compensate for the variation in the radial spacing between the first tool holder (36) and the second tool holder (18).

8. An apparatus according to Claim 7, **characterised in that** the compensating mechanism (43) has a deflection pulley (47) which while maintaining the tension in the chain or toothed belt (52) is displaceably mounted in the plane of the chain or the toothed belt (52).

9. An apparatus according to Claim 7 or 8, **characterised in that** the compensating mechanism (43) has a two-armed elbow lever (44) which is rotatably mounted on a [sic] pivot point (45), stationary relative to one cylinder-shaped tool holder (18), and the first arm of which has a deflection pulley (47) for the chain or the toothed belt (52) and the second arm of which is connected via a connecting rod (49), stationary relative to the other cylinder-shaped tool holder (36).

10. An apparatus according to Claim 9, **characterised in that** the connecting rod (49) is provided with a tension spring (51), preferably with a tension spring (51) of adjustable elastic force.

11. An apparatus according to Claim 9 or 10, **characterised in that** the elbow lever (44) is so designed and arranged that a substantially vertical radial variation in distance apart can be converted into a substantially horizontal compensating movement.

12. An apparatus according to any one Claims 1 to 11, **characterised in that** in the plane of the chain or toothed belt there is disposed at least one further deflection pulley (42) for increasing the contact surface between the chain or the toothed belt (52) and the first or second toothed belt pulley (39,20).

13. An apparatus according to any one Claims 7 to 12, **characterised in that** the drive for the cylinder-shaped tool holders (36,18) act on the chain or on the toothed belt (52) of the secondary synchronising means.

14. An apparatus according to any one Claims 1 to 13, **characterised in that** the thickness of the passage clearance (41) is defined by spacer washers (40) which are arranged in the contact surface between the mounting of the first cylinder-shaped tool holder (36) and the mounting of the second cylinder-shaped tool holder (18).

15. An apparatus according to any one Claims 1 to 14, **characterised in that** at least one cylinder-shaped tool holder is mounted at one end, preferably both cylinder-shaped tool holders (36,18).

## Revendications

1. Dispositif destiné au poinçonnage de produits d'estampage, en particulier de profilés sans fin extrudés, avec un porte-outil (36) en forme de tambour tournant autour d'un premier arbre (30) qui comporte des poinçons coupants (37) radiaux répartis sur la périphérie et avec un porte-outil (18) en forme de tambour tournant autour d'un deuxième arbre (14) qui comporte des trous coupants (19) radiaux répartis sur la périphérie, le premier arbre (30) et le deuxième arbre (14) étant disposés parallèlement à l'axe et à distance l'un de l'autre de telle manière qu'une distance radiale est formée entre le premier porte-outil (36) et le deuxième porte-outil (18) pour créer une fente de passage (41) pour les produits d'estampage et que les poinçons coupants (37) faisant saillie au-dessus de la périphérie pénètrent dans les trous coupants (19) pendant la rotation contraire des porte-outils (36, 18) en forme de tambour,
et avec des moyens de synchronisation primaires pour le synchronisme des deux porte-outils (36, 18) en forme de tambour qui comprennent une première roue dentée (34) qui est disposée coaxialement par rapport au premier arbre (30) et fixement par rapport au premier porte-outil (36) en forme de tambour et une deuxième roue dentée (16) qui est disposée coaxialement par rapport au deuxième arbre (14) et fixement par rapport au deuxième porte-outil (18) en forme de tambour, la première roue dentée (34) et la deuxième roue dentée (16) s'engrenant l'une avec l'autre, **caractérisé en ce que** le premier porte-outil (36) en forme de tambour et/ou le deuxième porte-outil (18) en forme de tambour sont logés de manière mobile le long d'une glissière pour créer une grande distance radiale de telle sorte que les dents de la première roue dentée (34) et les dents de la deuxième roue dentée (16) ne viennent plus en prise les unes avec les autres et **en ce que** des moyens de synchronisation secondaires sont prévus pour le maintien du synchronisme avec une grande distance radiale des deux porte-outils (36, 18) en forme de tambour.

2. Dispositif selon la revendication 1, **caractérisé en ce que**, pour la modification de la distance radiale, au moins un porte-outil (36, 18) en forme de tambour est logé en rotation sur un ou plusieurs bras pivotants, le ou les bras pivotants pouvant pivoter autour d'un palier parallèle à l'axe par rapport au premier et au deuxième arbre.

3. Dispositif selon la revendication 1, **caractérisé en ce que**, pour la modification de la distance radiale, au moins un porte-outil (36, 18) en forme de tambour est logé en rotation sur un coulisseau (21) qui est déplaçable le long de tiges de guidage (2).

4. Dispositif selon la revendication 2 ou 3, **caractérisé en ce que** le coulisseau (21) ou les bras pivotants sont déplaçables à l'aide d'une broche (24).

5. Dispositif selon l'une quelconque des revendications 1 à 4, **caractérisé en ce que** les moyens de synchronisation pour le maintien du synchronisme avec une grande distance radiale comprennent un premier moteur (56) pour l'entraînement du premier porte-outil (36) en forme de tambour et un deuxième moteur (58) pour l'entraînement du deuxième porte-outil (18) en forme de tambour, le synchronisme du premier moteur (56) et du deuxième moteur (58) étant commandé électroniquement.

6. Dispositif selon la revendication 5, **caractérisé en ce que** le dispositif comprend un microprocesseur (60) qui est relié aux deux moteurs (56, 58) par des lignes de données (61, 62) et qui compare les vitesses de rotation actuelles des deux porte-outils (36, 18) en forme de tambour et qui, en cas d'écart des vitesses de rotation, calcule une impulsion de commande et l'envoie à au moins l'un des deux moteurs (56, 58).

7. Dispositif selon l'une quelconque des revendications 1 à 4, **caractérisé en ce que** les moyens de synchronisation secondaires comprennent une première roue à chaîne ou à courroie dentée (39) qui est disposée coaxialement par rapport au premier arbre (30) et fixement par rapport au premier porte-outil (36) en forme de tambour et une deuxième roue à chaîne ou à courroie dentée (20) qui est disposée coaxialement par rapport au deuxième arbre (14) et fixement par rapport au deuxième porte-outil (18) en forme de tambour, les deux roues à chaîne ou à courroie dentée (39,20) étant reliées l'une à l'autre par l'intermédiaire d'une chaîne fermée ou d'une courroie dentée (52) et **en ce que** moyens de synchronisation secondaires comprennent, en outre, un mécanisme de compensation (43) par l'intermédiaire duquel la chaîne ou la courroie dentée (52) est guidée pour compenser la variation de la distance radiale entre le premier porte-outil (36) et le deuxième porte-outil (18).

8. Dispositif selon la revendication 7, **caractérisé en ce que** le mécanisme de compensation (43) comporte une roue de renvoi (47) qui est logée de manière mobile dans le plan de la chaîne ou de la courroie dentée (52) tout en maintenant la tension dans la chaîne ou dans la courroie dentée (52).

9. Dispositif selon la revendication 7 ou 8, **caractérisé en ce que** le mécanisme de compensation (43) comporte un deuxième levier coudé à deux bras (44) qui est logé en rotation dans un logement fixe par rapport à un porte-outil (18) en forme de tambour et dont le premier bras comporte une roue de renvoi (47) pour la chaîne ou la courroie dentée (52) et dont le second bras est relié fixement par l'intermédiaire d'une bielle motrice (49) par rapport à l'autre porte-outil (36) en forme de tambour.

10. Dispositif selon la revendication 9, **caractérisé en ce que** la bielle motrice (49) est munie d'un ressort de tension (51), de préférence d'un ressort de tension (51) avec une force de ressort réglable.

11. Dispositif selon la revendication 9 ou 10, **caractérisé en ce que** le levier coudé à deux bras (44) est conçu et disposé de telle manière qu'une variation de la distance radiale sensiblement verticale peut être convertie en une variation de la distance radiale sensiblement horizontale.

12. Dispositif selon l'une quelconque des revendications 1 à 11, **caractérisé en ce qu'**au moins une autre roue de renvoi (42) est disposée dans le plan de la chaîne ou de la courroie dentée pour agrandir la surface de contact entre la chaîne ou la courroie dentée (52) et la première ou la seconde roue à courroie dentée (39, 20).

13. Dispositif selon l'une quelconque des revendications 7 à 12, **caractérisé en ce que** l'entraînement pour les porte-outils (36, 18) en forme de tambour agit sur la chaîne ou la courroie dentée (52) des moyens de synchronisation secondaires.

14. Dispositif selon l'une quelconque des revendications 1 à 13, **caractérisé en ce que** l'épaisseur de la fente de passage (41) est définie par des rondelles d'écartement (40) qui sont disposées dans la surface de contact entre le logement du premier porte-outil (36) en forme de tambour et le logement du deuxième porte-outil (18) en forme de tambour.

15. Dispositif selon l'une quelconque des revendications 1 à 14, **caractérisé en ce qu'**au moins un porte-outil en forme de tambour est logé d'un côté, de préférence les deux porte-outils (36, 18) en forme de tambour.
